# FASCICULE DE BREVET EUROPEEN

(11) **EP 1 012 675 B1**
(45) Date de publication et mention de la délivrance du brevet: **23.03.2005**
(21) Numéro de dépôt: 98900518.6
(22) Date de dépôt: 26.01.1998
(51) Int. Cl.: G04B 19/24

(54) **MOUVEMENT D'HORLOGERIE A QUANTIEME PERPETUEL**
EWIGE KALENDERUHR
TRAIN OF CLOCKWORK WITH PERPETUAL JULIAN DATE

(30) Priorité: 30.01.1997 CH 19197
(43) Date de publication de la demande: 28.06.2000
(73) Titulaire: Girard-Perregaux S.A., 2301 La Chaux-de-Fonds (CH)
(72) Inventeur: RAY, Claude, 2205 Montezillon (CH); TAILLARD, Christian, F-25500 Les Fins (FR)
(74) Mandataire: Gresset, Jean
(86) Numéro de dépôt international: PCT/CH1998/000027
(87) Numéro de publication internationale: WO 1998/034162

(56) Documents cités:
- FR-A- 542 645
- FR-A- 854 926
- FR-A- 1 358 534
- GB-A- 2 005 052

## Description

La présente invention concerne un mouvement d'horlogerie munie d'un mécanisme de calendrier à quantième perpétuel, comportant un dispositif d'entraînement d'un indicateur de quantième, ce dispositif comprenant un entraîneur pouvant faire avancer l'indicateur par saut une fois toutes les 24 heures.

Ce mouvement comprend en outre un dispositif de rattrapage permettant de faire effectuer à cet indicateur des pas de rattrapage supplémentaires, pour tenir compte automatiquement des mois à 28, 29, ou 30 jours.

Plus particulièrement, et de façon avantageuse, ce mouvement est conçu pour pouvoir s'adapter facilement sur un mouvement comprenant un dispositif d'entraînement d'un indicateur de quantième classique.

En outre, le mouvement selon l'invention permet l'affichage d'indications complémentaires journalières, mensuelles et/ou annuelles, sans apporter de modifications majeures au mouvement.

On connaît déjà du brevet suisse CH 574 125 un mécanisme de commande d'un calendrier semi-perpetuel comprenant un disque de quantième dont une bascule unique effectue l'avance intermédiaire journalière et la correction, à la fin de certains mois, à l'aide d'un mécanisme. Cette correction est réalisée à l'aide d'un mécanisme comprenant une came des mois en liaison avec un dispositif de verrouillage du disque de quantième. Un tel mécanisme présente l'inconvénient d'être complexe et coûteux à mettre en oeuvre.

Par ailleurs, ce mécanisme est semi-perpétuel, c'est-à-dire qu'il ne tient pas compte des années bissextiles et il nécessite l'utilisation d'un mécanisme d'affichage journalier et de correction mensuel.

On connaît par ailleurs du brevet EP 0 052 070 un dispositif d'entraînement perpétuel du disque de quantième, comportant une came des mois et une came des années pour réaliser la correction requise de l'affichage à la fin des mois de moins de 31 jours. Cette construction est compliquée et ne peut pas s'adapter sur un mouvement comportant un dispositif d'affichage du quantième traditionnel. En outre, ce système ne permet pas l'affichage d'indications complémentaires à l'indication du quantième, telles que l'indication du jour, des mois et de l'année bissextile.

Le brevet suisse CH 169 64 décrit un mécanisme qui ne tient pas compte des années bissextiles et qui comprend un système à cames à encoches variables de petites dimensions, disposées entre le centre du mouvement et sa périphérie. Les faibles dimensions de ce système à cames ne permet pas d'obtenir une précision satisfaisante.

Ainsi, la présente invention a pour but de remédier aux inconvénients de l'art antérieur susmentionné, en fournissant un mouvement d'horlogerie à quantième perpétuel, qui peut s'adapter facilement sur un mouvement comprenant déjà un dispositif d'affichage du quantième classique, qui offre une grande précision de fonctionnement et qui, en outre, permet l'affichage d'indications complémentaires à celles du quantième, telles que l'indication du mois et/ou des années bissextiles et non bissextiles, ainsi qu'un affichage 24h permettant l'initialisation après l'arrêt de la montre.

A cet effet, l'invention a pour objet un mouvement d'horlogerie muni d'un mécanisme de calendrier à quantième perpétuel, comportant un dispositif d'entraînement d'un indicateur de quantième, ce dispositif comprenant des moyens d'entraînement pouvant faire avancer ledit indicateur par saut une fois toutes les 24 heures. Ce mouvement est caractérisé en ce qu'il comporte en outre un dispositif de rattrapage permettant de faire effectuer à cet indicateur des pas de rattrapage supplémentaires, pour tenir compte automatiquement des mois à 28, 29, ou 30 jours, ce dispositif comportant une came rotative entraînée d'au moins un pas toutes les 24 heures, cette came ayant un profil apte à piloter un palpeur provoquant:
- d'une part, le mouvement oscillant d'un équipage mobile muni d'un système à cliquet, pour faire avancer l'indicateur de quantième du ou des pas de rattrapage supplémentaires requis, et
- d'autre part, l'avancement de ladite came pour lui faire effectuer un nombre de pas égal au nombre de pas de rattrapage dudit indicateur afin de lui faire effectuer un tour complet par année.

D' autres caractéristiques et avantages de l'invention apparaîtront à la lecture de la description détaillée qui suit, faite en référence aux dessins annexés qui sont donnés uniquement à titre d'exemple, et dans lesquels:
- les figures 1 à 6 sont des vues de dessus du mouvement selon l'invention, montrant des états du mouvement, avant (figures 1 et 2), pendant (figure 3), et après (figures 4, 5 et 6) le passage d'un quantième, par exemple de milieu de mois, tel que le "12", au quantième suivant;
- les figures 7 à 9 sont des vues similaires aux figures 1 à 6, mais montrant des états du mouvement, avant (figure 7), pendant (figure 8) et après (figure 9) le passage d'un quantième de fin de mois ayant 30 jours, au 1er du mois suivant
- les figures 10 et 11 sont des vues similaires aux figures 7 à 9, mais montrant des états du mouvement, avant (figure 10) et après (figure 11) le passage du 29 du mois au 1er du mois suivant, pour un mois de février à 28 jours (année non bissextile),
- la figure 12 est également une vue de dessus du mouvement selon l'invention, représenté équipé d'un dispositif d'indication des années bissextiles,
- la figure 13 est également une vue de dessus du mouvement selon l'invention, sur laquelle on voit le système à volet mobile permettant la prise en compte des mois de février de 29 jours (années bissextiles), et
- les figures 14 et 15 montrent l'état du mouvement, après le passage du 29 au 30 du mois de février d'une année bissextile, avant (figure 14) et après le passage au 1er du mois suivant (figure 15)

En se référant désormais à la figure 8, on décrira ci-après le mouvement selon l'invention, qui est désigné par la référence générale 1.

Le mouvement 1 comprend un mécanisme de calendrier à quantième perpétuel comportant un disque de quantièmes 2 qui porte des indications des quantièmes 4. Ces indications apparaissent dans un guichet 6 d'un cadran, non représenté.

Le disque 2 est associé à un dispositif d'entraînement 8 comportant des moyens d'entraînement constitués d'un bras élastique 10 solidaire d'une roue de 24 heures référencée 12. La roue 12 est en prise avec un mobile 14, engrenant avec une roue du canon des heures 16, qui fait un tour en douze heures.

Le bras élastique 10 comprend à son extrémité libre un crochet 18 prévu pour venir s'engager dans une denture intérieure 22 du disque 2, afin de faire avancer le disque des quantièmes 2 une fois par 24 heures, lorsque le crochet 18 vient en prise sur une dent de cette denture 22.

Un ressort sautoir 24 maintient en position fixe le disque 2, jusqu'à ce que le crochet 18, entraîné en rotation par la roue 12, vienne s'engager sur la dent, par exemple D1, et arme le bras élastique 10, jusqu'à ce qu'il surmonte la force du ressort sautoir 24 et déplace, de façon quasi instantanée, le disque de quantième 2 d'un saut pour le passage d'un quantième au quantième suivant.

On notera que le dispositif 8 est conçu de sorte qu'après le passage au quantième suivant, comme expliqué ci-dessus, le crochet 18 se dégage de la denture 22 pour permettre, le cas échéant, un avancement supplémentaire du disque 2 afin de lui faire effectuer un ou plusieurs pas de rattrapage et pour tenir compte des mois ayant moins de 31 jours, à l'aide d'un dispositif de rattrapage qui sera décrit ci-après.

Le dispositif d'entraînement 8 est un dispositif classique qui ne sera pas décrit de façon plus détaillée.

Selon l'invention, le mouvement 1 comporte un dispositif de rattrapage pourvu d'une came rotative 26 entraînée d'au moins un pas toutes les 24 heures et effectuant un tour complet par année.

La came 26 est guidée en rotation, par exemple à la surface du mouvement, par des moyens non représentés et elle présente un profil 28 destiné à piloter un palpeur 30.

Le palpeur 30 commande, d'une part, le mouvement oscillant d'un équipage mobile 32 qui est muni d'un système à cliquet 34 destiné à faire avancer le disque 2 du ou des pas de rattrapage requis.

Le palpeur 30 commande, d'autre part, l'avancement de la came 26 afin de lui faire effectuer un nombre de pas égal au nombre de pas de rattrapage du disque 2.

La came 26 est entraînée par un train d'engrenage relié à la roue des heures 16. Plus précisément, la roue du canon des heures 16 (appelée ci-après roue des heures) porte un pignon 36 en prise avec la roue 38 d'un premier mobile. Ce premier mobile comporte un doigt 40 solidaire de la roue 38. Le rapport de démultiplication entre le pignon 36 et la roue 38 est tel que la roue 38 effectue un tour en 24 heures. Le doigt 40 coopère avec la denture d'une roue 42 à 31 dents, appartenant à un deuxième mobile dont le pignon 44 entraîne la came 26.

On notera que le doigt 40 est positionné au montage de sorte que ce dernier entre en contact avec la denture de la roue 42 après que le dispositif d'entraînement 8 ait permis le saut du disque 2.

La came 26 présente une forme annulaire entourant l'équipage mobile 32 et le dispositif d'entraînement 8. La came 26 et la roue des heures 16 ont un même axe de rotation R.

La came 26 présente une denture intérieure 46 qui coopère avec le pignon 44 pour l'entraînement en rotation de cette came.

Le palpeur 30, qui a la forme générale d'une ancre, comprend un premier bras 48 qui repose, sous l'action d'un ressort de rappel 50, sur le profil 28 de la came 26 par une levée 52.

La levée 52, qui est en contact permanent avec le profil de la came 26, présente une forme semi-sphérique et est disposée au voisinage de l'extrémité libre du bras 48. Cette levée 52 est réalisée de préférence en rubis synthétique.

Le palpeur 30 comprend un deuxième bras 54 qui est relié au premier bras 48 par une partie de jonction 56. Ce deuxième bras 54 est accouplé à l'équipage mobile 32 par son extrémité libre qui a la forme d'une fourche 58 dont les dents sont engagées, dans l'exemple représenté, sur une goupille 60 solidaire de l'équipage mobile 32.

Le palpeur 30 comprend un troisième bras 62 s'étendant, depuis la partie de jonction 56, sensiblement dans le prolongement du premier bras 48 et dont l'extrémité coopère avec le ressort 50 afin de pousser la levée 52 en direction du profil de la came 26.

Pour ce faire, le palpeur 30 est monté pivotant par sa partie de jonction 56, via un axe 64, sur le mouvement, par exemple sur une platine (non représentée).

L'axe 64 du palpeur 30 est associé à un excentrique 66 qui permet l'ajustement final de la levée 52 par rapport au profil 28 de la came 26.

Dans l'exemple représenté, le palpeur 30 et le ressort 50 s'étendent généralement sous la came 26.

L'équipage mobile 32 est également associé à un levier mobile 68 qui est articulé par l'une des ses extrémités libres sur la goupille 60, ce levier 68 étant commandé par le palpeur 30. L'autre extrémité libre du levier 68 présente un bec 70 en prise avec une roue 72 à dents de loup. Cette roue 72 est solidaire de la roue 44 appartenant au mobile entraînant la came 26. Le levier 68 est maintenu en prise avec la roue 72 par l'intermédiaire d'un ressort à lame 74 qui appuie latéralement sur le dos du bec 70, dans une direction radiale de la roue 72.

Par ailleurs, on précisera que les roues 72 et 42 qui appartiennent au mobile entraînant la came 26 sont maintenues en position, entre chaque pas, par un sautoir 76, sollicité par un ressort 78.

L'équipage 32 comporte une plaque de base 80 montée à rotation autour de l'axe R, autour de la roue des heures 16. La plaque de base 80 s'étend depuis le centre du mouvement en direction radiale, vers le disque 2. Cette plaque 80 porte le cliquet 34 qui est monté à rotation sur cette plaque par l'intermédiaire d'un pivot 82.

Le cliquet 34 est constitué, d'une part, d'un bec 84 destiné à venir s'engager dans la denture 22 du disque 2 et, d'autre part, d'un bras élastique 86 qui s'étend au dessus de la plaque 80. Dans cet exemple, le bras 86 s'étend en direction du centre du mouvement.

Le cliquet 34 comporte, en outre, un ressort 88 agissant sur le bec 84 pour le faire pénétrer dans la denture 22 du disque 2. Dans l'exemple illustré, le ressort 88 a la forme -générale d'un L qui entoure partiellement le pivot 82 et dont une branche s'appuie contre un flanc du bec 84, tandis que l'autre branche s'appuie contre un axe 90 solidaire de la plaque 80.

L'axe 90 porte une roue de 24 heures référencée 92, qui engrène avec un pignon 94, solidaire du canon des heures. L'axe 90 porte également une came inertielle 96 qui est entraînée par la roue 92, cette came inertielle 96 coopérant périodiquement avec l'extrémité du bras 86 pour bloquer ce bras 86 contre une goupille 98, également portée par la plaque de base 80.

Comme on le comprendra de la description du fonctionnement détaillé du mouvement selon l'invention, cet agencement constitue un système de blocage permettant, tous les deux mois, de bloquer le déplacement du bras 86 du cliquet 34 pour le condamner au moment du ou des sauts de rattrapage. Ainsi, ce système de blocage maintient, dans une première position, le bec 84 de façon quasiment fixe pour que ce bec 84 assure l'entraînement du disque 2. Dans une deuxième position, ce système de blocage libère le bec 84 pour qu'il assure sa fonction de cliquet, vis-à-vis du disque 2, lorsque ce disque 2 est actionné, notamment par le dispositif d'entraînement 8.

Le profil 28 de la came 26 est formé de cinq secteurs contigus référencés I à V reliés entre eux par des décrochements formant des encoches E1 à E5. La profondeur des encoches E1 à E5 détermine le déplacement radial du palpeur 30, et notamment le déplacement radial de la levée 52 pour faire effectuer au disque 2 le nombre de pas de rattrapage requis à la fin des mois ayant moins de 31 jours.

Les cinq secteurs I à V forment des rampes continues R1 à R5 qui s'étendent, dans le sens anti-horaire. Ces rampes R1 à R5 s'étendent du fond d'une encoche En jusqu'au sommet d'une encoche suivante En+1, à partir d'un premier rayon jusqu'à un deuxième rayon supérieur au premier.

L'une des encoches, référencée E3, présente une. profondeur plus grande que celle des quatre autres encoches E1, E2, E4, E5, ces dernières ayant des profondeurs égales les unes aux autres.

Les encoches E1, E2, E4 et E5 ont des profondeurs telles qu'elles peuvent faire déplacer le palpeur 30 pour commander, via l'équipage mobile 32, le déplacement du disque 2 d'un pas de rattrapage à la fin de mois à 30 jours (avril, juin, septembre, novembre), tandis que l'encoche E3 a une profondeur telle qu'elle peut faire déplacer le palpeur 30 pour commander également via l'équipage mobile 32, le déplacement du disque 2 de deux ou de trois pas de rattrapage, respectivement à la fin des mois de 29 et 28 jours (février, bissextile et non-bissextile).

A cet effet, la profondeur de l'encoche E3 n'est pas constante. L'encoche E3 est associée à un système référencé 100, capable de faire varier sa profondeur une fois tous les quatre ans. Ce système 100 visible à la figure 13, est constitué d'un volet mobile 102 monté à rotation sur la came 26 par l'intermédiaire d'un axe 104. L'axe 104 porte une roue 106 faisant un tour tous les quatre ans, cette roue étant donc actionnée, à chaque rotation complète de la came d'un quart de tour. A cet effet, le système 100 coopère une fois par année avec un doigt fixe du mouvement, référencé 108. Grâce à cet agencement, le volet mobile 102 peut venir obturer une fois tous les quatre ans l'encoche E3 afin de diminuer sa profondeur. Cela permet de limiter le déplacement du palpeur 30 pour que ce dernier ne fasse effectuer au disque 2 que deux pas de rattrapage à la fin des mois de février des années bissextiles.

En outre, le volet 102 comporte un rebord qui, lorsque le volet vient une fois obturer l'encoche E3, rallonge la longueur de la rampe R3 d'une distance correspondant à un jour.

La roue 106 est maintenue en position par un sautoir 110 en forme de L, monté à rotation à l'aide d'un pivot 112 qui est supporté par une couronne 116 formant un disque des mois et solidaire de la came .

Ce sautoir 110 coopère avec un ressort de rappel 114 qui agit sur l'une des branches du L pour que l'autre branche vienne pénétrer entre deux dents de la roue 106, cette deuxième branche ayant une extrémité prévue à cet effet. Ainsi, le sautoir 110 et son ressort 114 tournent avec la came 26 à raison d'un tour complet par année.

On a également représenté à la figure 13 un dispositif d'indication des années bissextiles 120 qui peut équiper de façon avantageuse le mouvement 1.

Le dispositif 120 comprend une étoile 122 portant une aiguille d'indication annuelle (non représentée), cette aiguille étant pivotée sur le mouvement 1. L'étoile 122 est maintenue par un ressort sautoir 124, assurant le positionnement de l'aiguille. Dans l'exemple représenté, l'étoile 122 comporte huit branches et est entraînée par deux dents d'entraînement 126 solidaires de la came 26. Ainsi, l'étoile 122 est commandée, une fois par année, par les deux dents pour effectuer un quart de tour à chaque rotation complète de la came. Cette indication est précieuse pour la mise en évidence de l'année bissextile.

En référence aux figures 1 à 15, on décrira ci-après le fonctionnement du mouvement selon l'invention.

A la figure 1, on voit le dispositif d'entraînement du quantième classique à 21 heures, soit au début de son armage pour le déclenchement d'un saut usuel, au passage du 12 au 13 du mois.

Le crochet 18 du bras élastique 10 vient buter contre une dent D1 de la denture 22. La levée 52 est en cours de montée sur la rampe R5. La came inertielle 96 n'a pas atteint l'extrémité du bras 86 du cliquet 34. Le bec 84 peut donc monter lentement sur le flanc d'une dent D2. Le cliquet 34 est donc libre et permet soit la fonction de passage futur du quantième, soit une remise à la date rapide au moyen d'un dispositif non décrit.

En outre, l'extrémité du doigt 40 n'a pas, à cet instant, encore atteint l'une des dents de la roue 42 à 31 dents.

A la figure 2, on voit le dispositif d'entraînement du quantième classique à 23 heures 30. Le bras élastique 10 des moyens d'entraînement a poursuivi son armage sans pour autant que le disque 2 n'ait encore bougé, ce dernier étant maintenu par le ressort sautoir 24. Les deux roues de 24 heures référencées respectivement 38 et 92 ont parcouru l'angle complémentaire correspondant au temps écoulé entre 21 heures et 23 heures 30, sans qu'aucune autre fonction ne se soit produite.

A la figure 3, on voit le dispositif d'entraînement du quantième classique à 24 heures, le disque 2 étant prêt à sauter d'un pas. Le crochet 18 a fait avancer le disque 2 durant la demi-heure précédent minuit. Le ressort sautoir 24 s'est soulevé durant cette courte période. Il retient encore le disque 2.

A la figure 4, on voit le dispositif d'entraînement juste après le saut du disque 2, c'est-à-dire après le passage au 13 du mois. Le bras élastique 10 des moyens d'entraînement a retrouvé sa forme au repos. Le crochet 18 commence à se dégager de la denture 22 pour permettre la future rotation du disque 2, lors des fins de mois de moins de 31 jours.

A la figure 5, on voit l'état du mouvement après le saut susmentionné, à 2 heures du matin. Le crochet 18 du bras élastique 10 s'est complètement dégagé de la denture. 22. L'extrémité du doigt 40 entraîne une dent D3 de la roue 42 à 31 dents, jusqu'au moment où la force de rappel du sautoir 76 va être vaincue par l'entraînement du doigt 40 et va terminer la fonction d'entraînement de cette roue 42 sous l'action du ressort 78.

Le pignon 44 qui est solidaire de la roue 42 entraîne en rotation la came 26 par l'intermédiaire de la denture intérieure 70 de cette came. Ainsi, la came 26 qui est solidaire du disque 116 aura effectué un pas supplémentaire de 1/372^{ème} de tour dans le sens horaire, faisant ainsi monter la levée 52 sur la rampe R5 en déplaçant lentement le palpeur 30 dans le sens anti-horaire, ce palpeur 30 entraînant dans sa course l'équipage mobile 32.

Au cours de cette période, la pointe du bec 84 est montée contre le flanc d'une dent D4 de la denture 22 du disque 2. Le bras 86 s'est déplacé angulairement autour de son axe 82, l'extrémité de ce bras étant poussée par la came inertielle 96 et sortant le bec 84 de la denture 22.

L'extrémité de ce bras 86 se déplace jusqu'au moment où, par la rotation en 24 heures de la came inertielle 96, la came 96 laissera retomber le cliquet 34 dans la denture 22, sous l'effet du ressort 88. Durant toute cette période, le disque 2 a la liberté de tourner, notamment sous l'effet d'une mise à la date rapide.

Le déplacement maximum du cliquet 34 étant atteint, dans cette configuration, vers 4 heures du matin, comme le montre la figure 6 qui présente à cet instant la position des autres mobiles en mouvement.

La figure 7 montre le mouvement dans les mêmes conditions que celles décrites précédemment à la figure 3, mais cette fois avant le pas de rattrapage du disque 2 pour le passage du 30 au 31 du mois, pour un mois de 30 jours.

Au cours de la période qui suit, la came inertielle 96 va venir se positionner devant l'extrémité du bras 86 pour le bloquer contre la goupille 98 et afin d'immobiliser le cliquet 34 par rapport à la plaque de base 80. A ce moment, le bec 84 du cliquet pénétre entièrement dans la denture 22 du disque 2.

Parallèlement, le levier articulé 68 s'est déplacé lentement sous l'action du palpeur 30, via la goupille 60, pour monter sur la denture de la roue 72. Le bec 70 de ce levier est venu s'engager dans le creux suivant de la roue 72, sous l'effet du ressort 74.

On notera que la levée 52 repose toujours au bord de l'encoche E1 de la came 26 sur là rampe R1.

Comme pour les figures 1 à 5, le dispositif d'entraînement 8 va s'armer et, aux alentours de minuit, va faire tourner le disque 2 pour le saut 30 au 31, comme on le voit sur la figure 8.

La figure 8 montre la situation du mouvement à 2 heures du matin, juste avant qu'il n'effectue le pas de rattrapage, du 31 au 1er.

Le crochet 18 est complètement dégagé de la denture 22. A ce moment, le cliquet 34, et plus particulièrement son bec 84 est immobilisé sur la plaque de base 80 par la came inertielle 96 et la levée qui est au bord de l'encoche E1, est prête à tomber dans cette encoche.

Le doigt 40 entraîne alors la roue 42 d'un pas pour faire avancer la came 26 d'un pas correspondant. L'avance de la came 26 provoque la chute de la levée 52 dans l'encoche E1, sous l'effet du ressort 50. Dans sa course, le palpeur 30 déplace l'équipage mobile 32 en rotation, qui fait alors avancer le disque 2 d'un pas de rattrapage, grâce au bec 84 qui est immobilisé par la came inertielle 96 (figure 9) .

On notera à ce propos que lors du pas de rattrapage, l'inertie du disque 2 n'est pas maîtrisable d'autant plus que l'énergie distribuée par le ressort 50 est variable en fonction de son armage, lui-même dépendant de la profondeur des encoches E1 à E5. La solution à ce problème consiste à bloquer le cliquet 32 par la came inertielle 96, comme mentionné ci-dessus. Ce blocage s'effectue au moment où le saut de rattrapage est effectué, ce qui maintient ainsi le bec 84 dans la denture 22 du disque 2.

Ainsi, après l'avance d'un pas du disque 2, la dent précédente D5 vient buter contre le talon du bec 84, empêchant ainsi le disque 2 de passer une dent supplémentaire.

On précisera par ailleurs qu'étant donné que la came inertielle 96 tourne en permanence, le cliquet 32 est libre la majeure partie du temps et notamment lors du passage du quantième traditionnel à minuit. Toutefois, si un changement rapide de date devait intervenir au moment où la came bloque le bras élastique 86, notamment entre la période qui suit le saut traditionnel à minuit et le saut de rattrapage en fin de mois, le bras élastique 8G a la souplesse nécessaire pour faire passer une ou plusieurs dents de la denture 22 par dessus la pointe du cliquet 84.

Pour commenter davantage ce qui précède, on précisera qu'au cours des jours successifs des mois à 31 jours, la levée 52 monte progressivement le long d'une des rampes R1 à R5 de la came 26. Durant ce trajet qui représente, dans le cas de la rampe R1, l'intervalle entre deux mois, le ressort 50 a été progressivement bandé par le bras 62 du palpeur 30 et a armé le palpeur 30 pour qu'il tombe dans l'encoche E1, lorsque le doigt 40 aura commandé le déplacement de la came 26. Lorsque le palpeur 30 progresse le long de la rampe R1, il pivote autour de son axe 64 et entraîne par là-même un déplacement angulaire de l'équipage mobile 32, via la goupille 60. Lorsque le palpeur 30 monte sur la rampe R1, il pivote dans le sens horaire et déplace l'équipage mobile 32 angulairement dans le sens anti-horaire. Au moment où la levée 52 tombe dans l'encoche E1, le palpeur 30 pivote autour de son axe 64 dans le sens anti-horaire et déplace l'équipage mobile 32 angulairement dans le sens horaire, ce qui fait effectuer au disque 2 le pas de rattrapage requis. Le bec 84 du cliquet 34 qui est immobilisé par la came inertielle, pousse alors la denture 22 dans le sens horaire. Simultanément, le mouvement de rotation du palpeur 30 provoque la rotation de la roue 72, par traction sur le levier 68. La roue 72 étant solidaire du pignon 44, le mouvement de traction du levier 68 provoque également la rotation de la came 26 du même pas de rattrapage, de sorte que cette came 26 reste en phase avec les périodes, des mois suivants.

La figure 9 montre la situation du mouvement après le pas de rattrapage, au passage du 31 au 1^{er}, à la fin d'un mois de 30 jours.

Lors du pas, c'est-à-dire au moment où le palpeur est tombé dans l'encoche E1, le levier articulé 68 par l'entraînement de son bec 70 a fait tourner le mobile des roues.42, 72 et 44 d'un pas. Ainsi, la levée 52 n'est pas tombée directement au fond de l'encoche E1, mais à une distance de la paroi verticale de l'encoche E1, cette distance correspondant à un jour pour une fin de mois à 30 jours.

Les figures 10 et 11 montrent la situation du mouvement avant et après les trois pas de rattrapage, pour le passage du 29 au 1^{er}, à la fin d'un mois de 28 jours.

Le mécanisme du mouvement selon l'invention fonctionne d'une façon identique à ce qui a été décrit précédemment à la différence que le nombre de pas est déterminé par la profondeur de l'encoche E3. Cette encoche a une profondeur a priori prévue pour que le déplacement du palpeur 30 dans cette encoche provoque un déplacement du disque 2 de trois pas, grâce à un déplacement angulaire correspondant de l'équipage mobile.

Cependant, à la fin du mois de février des années bissextiles (voir figures 14 et 15), l'encoche E3 peut être partiellement obstruée pour ne provoquer qu'un déplacement du disque 2 de deux pas et un jour plus tard. L'obstruction de cette encoche E3 est effectuée en temps et en heure à l'aide du mécanisme 100 décrit ci-dessus, et notamment via le volet 102.

## Revendications

1. Mouvement d'horlogerie muni d'un mécanisme de calendrier à quantième perpétuel, comportant un dispositif d'entraînement (8) d'un indicateur de quantième (2) comprenant des moyens d'entraînement (10) pouvant faire avancer ledit indicateur (2) par saut une fois toutes les 24 heures, **caractérisé en ce qu'**il comporte en outre un dispositif de rattrapage permettant de faire effectuer à cet indicateur (2) des pas de rattrapage, pour tenir compte automatiquement des mois à 28, 29, ou 30 jours, ce dispositif de rattrapage comportant une came rotative (26) entraînée d'au moins un pas toutes les 24 heures, cette came ayant un profil (28) apte à piloter un palpeur (30) provoquant:
- d'une part, le mouvement oscillant d'un équipage mobile (32) muni d'un système à cliquet (34), pour faire avancer l'indicateur de quantième (2) du ou des pas de rattrapage supplémentaires requis, et
- d'autre part, l'avancement de ladite came (26) pour lui faire effectuer un nombre de pas égal au nombre de pas de rattrapage dudit indicateur (2) afin de lui faire effectuer un tour complet par année.

2. Mouvement selon la revendication 1, **caractérisé en ce que** ladite came (26) est entraînée par un train d'engrenage relié à la roue des heures (16).

3. Mouvement selon la revendication 2, **caractérisé en ce que** le train d'engrenage comprend un premier mobile (38, 40) en prise avec la roue des heures (16), ce premier mobile comportant un doigt entraîneur (40) actionnant une roue (42) à 31 dents appartenant à un deuxième mobile (42, 44, 72) dont le pignon (44) entraîne ladite came (26).

4. Mouvement selon la revendication 1, **caractérisé en ce que** ledit palpeur (30) comprend un premier bras (48) reposant sous l'action d'un ressort de rappel (50), sur le profil (28) de la came (26), et un deuxième bras (54) qui est relié au premier (48) par une partie de jonction (56) et qui est accouplé à l'équipage mobile (32), ledit palpeur (30) étant monté pivotant sur une platine, via sa partie de jonction (56).

5. Mouvement selon la revendication 4, **caractérisé en ce que** ledit palpeur (30) comprend en outre un troisième bras (62) sur lequel agit ledit ressort de rappel (50).

6. Mouvement selon la revendication 1, **caractérisé en ce qu'**il comporte un levier mobile (68) commandé par ledit palpeur (30) et en prise avec une roue (72) solidaire d'un mobile (42, 44, 72) engrénant avec ladite came (26).

7. Mouvement selon les revendications 3 et 6, **caractérisé en ce que** ledit mobile (42, 44, 72) est constitué par ledit deuxième mobile.

8. Mouvement selon l'une des revendication 6 ou 7, **caractérisé en ce que** ladite roue (72) comporte une denture du type à dents de loup.

9. Mouvement selon la revendication 1, **caractérisé en ce que** ledit équipage mobile (32) comporte une plaque de base (80) montée à rotation autour d'un axe (R) conunun à la roue des heures (16).

10. Mouvement selon la revendication 1, **caractérisé en ce que** ledit cliquet (34) comporte un bec d'actionnement (84) qui est prévu pour entraîner l'indicateur de quantième (2), ce cliquet (34) coopérant avec un système de blocage qui, dans une première position, maintient ledit bec (84) de façon quasiment fixe pour que ce bec (84) assure l'entraînement de l'indicateur de quantième (2), et qui, dans une deuxième position, libère ledit bec (84) pour qu'il assure sa fonction de cliquet, vis-à-vis de l'indicateur de quantième (2), lors de l'actionnement de ce dernier, notamment par le dispositif d'entraînement (8).

11. Mouvement selon la revendication 10, **caractérisé en ce que** ledit système de blocage est agencé pour venir, tous les deux mois, bloquer le déplacement du bras (86) du cliquet (34), pour le condamner, au moment du ou des pas de rattrapage.

12. Mouvement selon la revendication 11, **caractérisé en ce que** le système de blocage comporte une came inertielle (96) solidaire d'une roue (92) de 24 heures en prise avec un pignon (94) monté sur un canon des heures.

13. Mouvement selon les revendications 9 et 12, **caractérisé en ce que** ladite came inertielle (96) et la roue (92) de 24 heures sont montées à rotation sur la plaque de base (80) de l'équipage mobile (32).

14. Mouvement selon la revendication 1, **caractérisé en ce que** ladite came (26) présente une forme annulaire et entoure l'équipage mobile (32).

15. Mouvement selon la revendication 1, **caractérisé en ce que** le profil (28) de la came (26) est formé par cinq secteurs contigus (I à V), reliés entre eux par des décrochements formant des encoches (E1 à E5) dont la profondeur détermine un déplacement du palpeur (30) correspondant au nombre de pas de rattrapage requis.

16. Mouvement selon la revendication 15, **caractérisé en ce que** l'une des encoches (E3) présente une profondeur plus grande que celle des quatre autres encoches (E1, E2, E4, E5), ces dernières ayant des profondeurs égales.

17. Mouvement selon la revendication 16, **caractérisé en ce que** la came (26) coopère avec un système (100) capable de faire varier, une fois tous les quatre ans, la profondeur de l'encoche (E3) la plus profonde.

18. Mouvement selon la revendication 17, **caractérisé en ce que** ledit système (100) est constitué par un volet mobile (102) monté à rotation sur ladite came (26), et solidaire d'une roue (106), actionnée en rotation d'un quart de tour par année, de sorte que ce volet (102) vienne obstruer l'encoche (E3) pour diminuer sa profondeur et rallonger un des secteurs (III) de la came (26).

19. Mouvement selon la revendication 18, **caractérisé en ce que** ladite roue (106) comporte quatre dents et coopère une fois par année avec un doigt fixe (108) du mouvement qui commande sa rotation.

20. Mouvement selon la revendication 1, **caractérisé en ce qu'**il comprend un dispositif (120) d'indication des années bissextiles, ce dispositif (120) comprenant une étoile (122) entraînée par la came (26).

21. Mouvement selon la revendication 20, **caractérisé en ce que** ledit dispositif (120) comprend une étoile à huit branches et deux dents d'entraînement (126) solidaires de la came (26), capables d'entraîner respectivement l'étoile (122) d'un huitième de tour

22. Mouvement selon la revendication 1, **caractérisé en ce que** l'indicateur de quantième (2) est un disque annulaire s'étendant au-dessus de ladite came rotative (26).

23. Mouvement selon la revendication 1, **caractérisé en ce que** ladite came rotaive (26) est associée à un disque des mois (116).

## Claims

1. Timepiece movement provided with a perpetual-date calendar mechanism, comprising a driving device (8) of a date indicator (2), having driving means (10) to make said indicator (2) advance by one jump every 24 hours, **characterized in that** it further comprises an adjusting device, able to make this indicator (2) perform adjusting steps, to automatically allow for months with 28, 29 or 30 days, this adjusting device comprising a rotary cam (26), driven at least one step every 24 hours, this cam having an profile (28) which controls a sensor (30), bringing about:
- on the one hand, the oscillating movement of a mobile assembly (32) provided with a pawl system (34), to make the date indicator (2) advance by the required supplemental adjusting step or steps, and
- on the other hand, the advancement of said cam (26) to make it perform a number of steps equal to the number of adjusting steps of said indicator (2) so that it performs one complete turn per year.

2. Movement according to Claim 1, **characterized in that** said cam (26) is driven by a gear train connected to the hour wheel (16).

3. Movement according to Claim 2, **characterized in that** the gear train has a first mobile element (38, 40), engaging with the hours wheel (16), this first mobile element having a driving finger (40), actuating a 31-tooth wheel (42) belonging to a second mobile element (42, 44, 72), whose pinion (44) drives said cam (26).

4. Movement according to Claim 1, **characterized in that** said sensor (30) contains a first arm (48), resting under the action of a return spring (50) against the profil (28) of the cam (26), and a second arm (54), which is connected to the first (48) by a junction piece (56) and which is coupled to the mobile assembly (32), said sensor (30) being able to pivot on a plate, by its junction piece (56).

5. Movement according to Claim 4, **characterized in that** said sensor (30) further contains a third arm (62), against which said return spring (50) works:

6. Movement according to Claim 1, **characterized in that** it comprises a mobile lever (68), controlled by said sensor (30) and engaging with a wheel (72), integrated with a mobile element (42, 44, 72), meshing with said cam (26).

7. Movement according to Claims 3 and 6, **characterized in that** said mobile element (42, 44, 72) is constituted by said second mobile element.

8. Movement according to one of Claims 6 or 7, **characterized in that** said wheel (72) comprises a toothing of the saw tooth type.

9. Movement according to Claim 1, **characterized in that** said mobile assembly (32) has a base plate (80), mounted in rotation about an axis (R) in common with the hours wheel (16).

10. Movement according to Claim 1, **characterized in that** said pawl (34) has an actuating tip (84) designed to drive the date indicator (2), this pawl (34) interacting with a system of locking which, in a first position, holds said tip (84) almost stationary so that this tip (84) ensures the driving of the date indicator (2) and which, in a second position, releases said tip (84) so that it performs its function of a ratchet, with respect to the date indicator (2), upon actuation of the latter, in particular, by the driving device (8).

11. Movement according to Claim 10, **characterized in that** said system of locking is designed to lock, every two months, the displacement of the arm (86) of the pawl (34), to disable it at the time of the adjusting step or steps.

12. Movement according to Claim 11, **characterized in that** the system of locking contains an inertial cam (96), integrated with a 24-hour wheel (92) engaging with a pinion (94), mounted on an hour cannon.

13. Movement according to Claims 9 and 12, **characterized in that** said inertial cam (96) and the 24-hour wheel (92) are mounted in rotation on the base plate (80) of the mobile assembly (32).

14. Movement according to Claim 1, **characterized in that** said cam (26) has an annular shape and surrounds the mobile assembly (32).

15. Movement according to Claim 1, **characterized in that** the profile (28) of the cam (26) is formed by five contiguous sectors (I to V), joined together by recesses forming notches (E1 to E5), whose depth determines a displacement of the sensor (30) corresponding to the required number of adjusting steps.

16. Movement according to Claim 15, **characterized in that** one of the notches (E3) has a greater depth than that of the other four notches (E1, E2, E4, E5), the latter having equal depth.

17. Movement according to Claim 16, **characterized in that** the cam (26) interacts with a system (100) capable of varying, once every four years, the depth of the deepest notch (E3).

18. Movement according to Claim 17, **characterized in that** said system (100) is constituted of a mobile flap (102) mounted in rotation on said cam (26), and integrated with a wheel (106), actuated to rotate a quarter turn every year, so that this flap (102) will obstruct the notch (E3) to reduce its depth and lengthen one of the sectors (III) of the cam (26).

19. Movement according to Claim 18, **characterized in that** said wheel (106) has four teeth and interacts once a year with a fixed finger (108) of the movement, which controls its rotation.

20. Movement according to Claim 1, **characterized in that** it comprises a device (120) for indication of leap years, this device (120) comprising a star (122) driven by the cam (26).

21. Movement according to Claim 20, **characterized in that** said device (120) comprises a star with eight branches and two driving teeth (126), integrated with the cam (26), capable of driving the star (122) respectively by an eighth of a turn.

22. Movement according to Claim 1, **characterized in that** the date indicator (2) is an annular ring extending above said rotary cam (26).

23. Movement according to Claim 1, **characterized in that** said rotary cam (26) is associated with a month ring (116).

## Patentansprüche

1. Uhrwerk, das mit einem ewigen Kalenderwerk ausgestattet ist, welches eine Antriebsvorrichtung (8) für einen Datumsanzeiger (2) umfasst, die über Antriebsmittel (10) verfügt, welche den besagten Datumsanzeiger (2) alle 24 Stunden einmal vorzurücken vermögen, **dadurch gekennzeichnet, dass** es im weiteren eine Aufholvorrichtung umfasst, die es dem besagten Anzeiger (2) gestattet, Aufholschritte auszuführen, um den Monaten mit 28, 29 oder 30 Tagen automatisch Rechnung tragen zu können, wobei diese Antriebsvorrichtung mit einer drehenden, alle 24 Stunden um mindestens einen Schritt vorrückenden Nocke (26) ausgerüstet ist, die ein Profil (28) aufweist, das zur Steuerung eines Tasters (30) geeignet ist, der:
- einerseits die Hin- und Herbewegung einer kinematischen Baugruppe (32) bewirkt, die mit einem Klinkensystem (34) ausgerüstet ist, das den Datumsanzeiger (2) jeweils um den erforderlichen Schritt bzw. die erforderlichen Schritte vorrückt, und
- andererseits für den Antrieb der besagten Nocke (26) sorgt, damit diese die den zusätzlichen Aufholschritten des besagten Anzeigers (2) entsprechende Anzahl Schritte ausführt, um pro Jahr auf eine vollständige Umdrehung zu kommen.

2. Uhrwerk nach Patentanspruch 1, **dadurch gekennzeichnet, dass** die besagte Nocke (26) über ein mit dem Stundenrad (16) verbundenes Räderwerk angetrieben wird.

3. Uhrwerk nach Patentanspruch 2, **dadurch gekennzeichnet, dass** das Räderwerk eine erste, mit dem Stundenrad (16) im Eingriff stehende kinematische Baugruppe (38, 40) umfasst, die einen Mitnehmerfinger (40) aufweist, der ein Zahnrad (42) mit 31 Zähnen antreibt, das zu einer zweiten kinematischen Baugruppe (42, 44, 72) gehört, deren Trieb (44) die besagte Nocke (26) antreibt.

4. Uhrwerk nach Patentanspruch 1, **dadurch gekennzeichnet, dass** der besagte Taster (30) einen ersten Arm (48) aufweist, der unter der Einwirkung einer Rückholfeder (50) auf dem Profil (28) der Nocke (26) aufliegt, sowie einen zweiten Arm (54), der über ein Verbindungsteil (56) mit dem ersten (48) verbunden und mit der kinematischen Baugruppe (32) gekuppelt ist, wobei der besagte Taster (30) über seinen Verbindungsteil (56) schwenkbar auf einer Platte gelagert ist.

5. Uhrwerk nach Patentanspruch 4, **dadurch gekennzeichnet, dass** der besagte Taster (30) im weiteren einen dritten Arm (62) aufweist, auf welchen die besagte Rückholfeder (50) einwirkt.

6. Uhrwerk nach Patentanspruch 1, **dadurch gekennzeichnet, dass** es einen beweglichen Hebel (68) umfasst, der durch den besagten Taster (30) gesteuert wird und mit einem Rad (72) im Eingriff steht, das fest mit einer kinematischen Baugruppe (42, 44, 72) verbunden ist, die mit der besagten Nocke (26) im Eingriff steht.

7. Uhrwerk nach den Patentansprüchen 3 und 6, **dadurch gekennzeichnet, dass** die besagte kinematische Baugruppe (42, 44, 72) aus der besagten zweiten kinematischen Baugruppe besteht.

8. Uhrwerk nach einem der Patentansprüche 6 oder 7, **dadurch gekennzeichnet, dass** das besagte Rad (72) eine Wolfszahn-Verzahnung aufweist.

9. Uhrwerk nach Patentanspruch 1, **dadurch gekennzeichnet, dass** die besagte kinematische Baugruppe (32) eine Grundplatte (80) umfasst, die um eine mit dem Stundenrad (16) gemeinsame Achse (R) drehbar gelagert ist.

10. Uhrwerk nach Patentanspruch 1, **dadurch gekennzeichnet, dass** die besagte Klinke (34) einen zur Betätigung des Datumsanzeigers (2) vorgesehenen Betätigungsschnabel (84) aufweist und mit einem Blockiersystem zusammenwirkt, das in einer ersten Position den besagten Schnabel (84) praktisch feststellt, damit dieser den Antrieb des Datumsanzeigers (2) gewährleistet, und das in einer zweiten Position den besagten Schnabel (84) freigibt, um dessen Klinkenfunktion gegenüber dem Datumsanzeiger (2) bei der Betätigung des letzteren, nämlich durch die Antriebsvorrichtung (8), zu gewährleisten.

11. Uhrwerk nach Patentanspruch 10, **dadurch gekennzeichnet, dass** das besagte Blockiersystem so ausgelegt ist, dass es unter seiner Einwirkung alle zwei Monate zu einer Blockierung der Bewegung des Klinkenarms (86) kommt, um diesen anlässlich des Aufholschrittes bzw. der Aufholschritte anzuhalten.

12. Uhrwerk nach Patentanspruch 11, **dadurch gekennzeichnet, dass** das Blockiersystem eine Trägheitsnocke (96) umfasst, die fest mit einem 24-Stunden-Rad (92) verbunden ist, das mit einem Trieb (94) im Eingriff steht, der auf einem Stundenrohr befestigt ist.

13. Uhrwerk nach den Patentansprüchen 9 und 12, **dadurch gekennzeichnet, dass** die besagte Trägheitsnocke (96) und das 24-Stunden-Rad (92) drehbar auf der Grundplatte (80) der kinematischen Baugruppe (32) gelagert sind.

14. Uhrwerk nach Patentanspruch 1, **dadurch gekennzeichnet, dass** die besagte Nocke (26) ringförmig ausgebildet ist und die kinematische Baugruppe (32) umringt.

15. Uhrwerk nach Patentanspruch 1, **dadurch gekennzeichnet, dass** das Profil (28) der Nocke (26) durch fünf aneinanderstoßende Sektoren (I bis V) gebildet wird, die untereinander durch Absätze verbunden sind, die jeweils Einkerbungen bilden (E1 bis E5), deren Tiefe eine Bewegung des Tasters (30) bestimmen, die der erforderlichen Anzahl Aufholschritte entspricht.

16. Uhrwerk nach Patentanspruch 15, **dadurch gekennzeichnet, dass** eine der Einkerbungen (E3) tiefer als die vier anderen (E1, E2, E4, E5) ist, die alle gleich tief sind.

17. Uhrwerk nach Patentanspruch 16, **dadurch gekennzeichnet, dass** die Nocke (26) mit einem System (100) zusammenwirkt, das einmal alle vier Jahre die Tiefe der tiefsten Einkerbung (E3) zu verändern vermag.

18. Uhrwerk nach Patentanspruch 17, **dadurch gekennzeichnet, dass** das besagte System (100) aus einer beweglichen Klappe (102) besteht, die drehbar auf der besagten Nocke (26) gelagert und fest mit einem Rad (106) verbunden ist, das pro Jahr um eine Vierteldrehung weiterbewegt wird, wobei diese Klappe (102) die Einkerbung (E3) so versperrt, dass deren Tiefe verringert und einer der Sektoren (III) der Nocke (26) verlängert wird.

19. Uhrwerk nach Patentanspruch 18, **dadurch gekennzeichnet, dass** das besagte Rad (106) vier Zähne aufweist und einmal pro Jahr mit einem feststehenden Schaltfinger (108) des Werks zusammenwirkt, der seine Drehung steuert.

20. Uhrwerk nach Patentanspruch 1, **dadurch gekennzeichnet, dass** es zur Anzeige der Schaltjahre eine Vorrichtung (120) umfasst, die ihrerseits einen achtarmigen Stern (122) umfasst, der durch die Nocke (26) angetrieben wird.

21. Uhrwerk nach Patentanspruch 20, **dadurch gekennzeichnet, dass** die besagte Vorrichtung (122) einen achtarmigen Stern und zwei fest mit der Nocke (26) verbundene Antriebszähne (126) umfasst, die in der Lage sind, den Stern (122) jeweils um eine Achtelsdrehung voranzutreiben.

22. Uhrwerk nach Patentanspruch 1, **dadurch gekennzeichnet, dass** der Datumsanzeiger (2) eine ringförmige Scheibe ist, die sich über die besagte drehbare Nocke (26) erstreckt.

23. Uhrwerk nach Patentanspruch 1, **dadurch gekennzeichnet, dass** die besagte drehbare Nocke (26) mit einer Monatsscheibe (116) verbunden ist.
